# FASCICULE DE BREVET EUROPEEN

(11) **EP 0 029 392 B1**
(45) Date de publication et mention de la délivrance du brevet: **30.11.1983**
(21) Numéro de dépôt: 80401637.6
(22) Date de dépôt: 14.11.1980
(51) Int. Cl.: B30B 9/20

(54) **Presse continue pour déshydratation des pulpes**
Kontinuierliche Presse zum Wasserentzug aus dem Fruchtfleisch
Continuous press for the dehydration of pulps

(30) Priorité: 15.11.1979 FR 7928198
(43) Date de publication de la demande: 27.05.1981
(73) Titulaire: GIE VALPRON, F-60200 Compiegne (FR)
(72) Inventeur: Berry, Jean-Luc, F-60200 Compiegne (FR)
(74) Mandataire: Beauchamps, Georges

## Description

La présente invention concerne une presse continue destinée à extraire par pressage le jus de produits industriels tels que pulpes de betteraves ou de pommes, fourrages coupés en vert, afin soit de récupérer ce jus, soit d'augmenter la teneur en matières sèches du produit afin de réduire la consommation d'énergie lors du séchage final.

Plusieurs types de presses sont déjà utilisés: soit du modèle à vis sans fin tournant à l'intérieur d'un cylindre perforé fixe permettant d'évacuer le liquide séparé sous l'effet de la pression due à l'action de la vis; soit du modèle à cylindres à axes parallèles travaillant à la manière des cylindres de laminoirs, assurant une série de pressions élevées successives mais de très courte durée, l'évacuation du liquide se faisant par des orifices de formes et dimensions variées, prévus dans un ou plusieurs des cylindres.

Ces appareils présentent certains avantages tels que celui de fonctionner en continu, mais aussi des inconvénients tels que la puissance à mettre en oeuvre et l'absence de possibilité de réglage de la pression pour le premier modèle ou la durée de pression réduite et la réabsorption presqu'immédiate par le produit pressé d'une partie du liquide séparé pour le second modèle.

D'après le brevet allemand n° 49931, on connait également des presses utilisant deux cylindres agencés l'un dans l'autre et excentrés de manière que les produits introduits entre les deux cylindres puissent être pressés au point de tangence intérieure des cylindres.

Plus précisément, la presse selon ce brevet comprend une couronne extérieure qui est appliquée radialement contre une roue centrale au moyen d'un dispositif à galets qui prennent extérieurement appui sur la couronne extérieure et peuvent serrer celle-ci sur la roue centrale d'une manière réglable au moyen d'un système de serrage agencé de part et d'autre de la roue et de la couronne. Cependant, le système de serrage par galets est solidaire du bâti de la presse de sorte que l'effort de serrage radial d'un cylindre de pressage sur l'autre ne peut pas être orienté à volonté, ce qui est particulièrement fâcheux lorsque l'on veut presser toutes sortes de produits. En effet, les produits à presser peuvent présenter une consistance et une constitution variables, ce qui exige un choix particulier de la position du point de tangence ou de serrage des deux cylindres par rapport au point d'introduction par exemple, des produits entre les cylindres. En outre, selon ce brevet allemand antérieur, le supportage des cylindres et les efforts de serrage d'un cylindre sur l'autre sont obtenus par des pièces mécaniques nombreuses et fixes, telles que par exemple des galets entre bâti et cylindre extérieur, des tirants et bien d'autres pièces, de sorte qu'au total la presse constitue une machine compliquée et constituée d'un ensemble d'éléments rigidement assemblés, ce qui l'empêche de fonctionner d'une manière fiable pour divers types de produits à presser.

La présente invention a pour but de remédier notamment aux inconvénients ci-dessus en proposant une presse très perfectionnée et présentant toutes les qualités de souplesse d'emploi voulues, c'est-à-dire permettant entre autre aux deux cylindres de pressage intérieurement tangents de réaliser un pressage continu, régulier et fiable de produits très divers sans que le fonctionnement de la presse soit affecté. En bref, quelles que soient les conditions et les exigences de l'opération de pressage à effectuer, on sera toujours certain que la presse selon l'invention permettra de les satisfaire.

A cet etfet, l'invention a pour objet une presse continue destinée à presser des produits quelconques, tels que par exemple légumes, fruits ou fourrages et du type comprenant une roue centrale associée à une couronne extérieure constituant avec la roue un ensemble mobile en rotation de deux cylindres sensiblement tangents intérieurement et entre lesquels sont pressés lesdits produits, ladite couronne extérieure étant appliquée radialement contre la roue centrale au moyen d'un dispositif à galets ou analogues qui prennent extérieurement appui sur la couronne extérieure et peuvent serrer celle-ci sur la roue centrale d'une manière réglable au moyen d'un système de serrage agencé latéralement de part et d'autre de la roue et de la couronne, caractérisée en ce que ledit système de serrage est constitué par une première paire de leviers attelés de façon pivotante sur des bogies ou supports de galets ou bobines et par une deuxième paire de leviers susceptibles de pivoter librement autour de l'axe de rotation de la roue, lesdites paires de leviers tourillonnant chacune par l'une de leurs extrémités sur un axe commun maintenu en position fixe et également réglable sur le bâti de la presse pour modifier à volonté la position du point de serrage de la couronne sur ladite roue, et par leur autre extrémité sur respectivement deux pivots associés à un moyen de serrage pour rapprocher ou écarter l'une de l'autre les deux paires de leviers.

On comprend déjà que ce système de serrage par leviers est particulièrement judicieux et efficace pour appliquer un effort de serrage précis sur la couronne extérieure par l'intermédiaire de galets ou bobines solidaires d'un support qui peut avoir des orientations différentes par rapport au point d'introduction des produits à presser, ce qui permet avantageusement le pressage de produits très divers.

Selon une autre caractéristique de l'invention, l'axe commun précité est maintenu sur le bâti par l'intermédiaire d'une barre munie de trous constituant divers points de fixation possibles de la barre sur le bâti pour permettre une

orientation de l'effort ou point de serrage de la couronne sur la roue suivant une direction pouvant être fixée depuis une position sensiblement verticale correspondant à une position haute du support de bobines jusqu'à une position dépassant l'horizontale, à l'intérieur d'un angle d'environ 135°.

Suivant encore une autre caractéristique de l'invention, la périphérie de la jante de la roue centrale présente un profil à génératrice ondulée, tandis que l'intérieur de la couronne extérieure présente lui aussi un profil à génératrice ondulée correspondant à celui de ladite jante.

On ajoutera encore ici que la couronne extérieure précitée est ceinturée notamment par des anneaux extérieurs avec lesquels coopèrent les bobines précitées.

Ces anneaux extérieurs servent aussi à renforcer une ceinture en tôle perforée.

Selon encore une autre caractéristique de l'invention, des moyens fixes ou mobiles d'essuyage, d'absorption, d'aspiration ou de soufflage pour l'enlèvement du liquide expulsé sont placés au voisinage du point de pression maximale, à l'extérieur de la couronne extérieure, de préférence entre les bobines et les anneaux précités.

La presse selon l'invention est encore caractérisée en ce que le profil extérieur des anneaux a la forme de doubles troncs de cône opposés, et le profil extérieur des bobines a également la forme de doubles troncs de cône opposés en rapport avec le profil extérieur des anneaux.

On notera encore que les bobines transmettant aux anneaux l'effort de serrage sont entrainées en rotation dans un sens et à une vitesse en rapport avec le sens et la vitesse de rotation imprimés à la roue centrale.

Un exemple de réalisation d'une machine de pressage, conforme à la présente invention, sera maintenant décrit en se reportant aux figures 1 et 2 des dessins annexés et donnés à titre non limitatif.

La figure 1 représente une vue schématique en élévation de la presse selon l'invention.

La figure 2 représente une coupe partielle de la presse en vue de gauche suivant les points A, B, C de la figure 1 mais à une échelle différente.

La presse comprend essentiellement une roue centrale 1 dont le moyeu 1A est solidaire d'un axe 2 supporté et entraîné en rotation par tout moyen mécanique connu par exemple par un motovariateur 2A schématiquement représenté et porté par un socle ou bâti 3.

Sur la jante 1 de la roue 1, une couronne extérieure 4 constituée par une ceinture perforée de diamètre intérieur un peu supérieur au diamètre extérieur de la jante 1B, et par un ou plusieurs anneaux extérieurs 5, constitue en association avec la roue centrale 1 un ensemble mobile en rotation de deux cylindres sensiblement tangents intérieurement. La couronne extérieure est appliquée sur la roue centrale 1 au moyen de deux paires de leviers 6 et 6', 7 et 7', situés de part et d'autre de la roue centrale 1 et de la couronne extérieure 4, 5. Tous ces leviers sont articulés par une de leurs extrémités sur un axe commun et fixe 8. L'autre extrémité des leviers 6, 6' d'une part et 7, 7' d'autre part tourillonne respectivement sur deux pivots 9 et 10 associés à un moyen de serrage 9 mécanique, hydraulique ou pneumatique d'un type connu.

Les leviers 7, 7' sont également attelés de manière pivotante en 12, 12' à des supports ou bogies 13, 13' munis de bobines 14, 14' prenant appui sur les anneaux 5 de la couronne extérieure 4 afin de l'appliquer tangentiellement sur la roue centrale 1. Les leviers 6, 6' sont solidaires de l'axe 2 de la roue centrale 1 mais sont libres en rotation par rapport à cet axe.

Ainsi, le système de serrage 9 permet de rapprocher ou d'écarter à volonté les leviers 7, 7' des leviers 6, 6', c'est-à-dire finalement les moyeux 6A, 6'A des pivots 12, 12' des bogies de façon à appliquer de manière équilibrée sur les bobines 14, 14' un effort de serrage approximativement dirigé suivant L.

La position de l'axe 8 est maintenue fixe grâce à une barre de rappel 15 fixée en 16 sur le bâti ou socle 3 et dont la longueur utile peut être modifiée par l'utilisation pour le point de fixation 16 de trous 16' prévus à diverses positions sur la barre de rappel.

Des râcleurs souples 17 et 18 immobilisés par rapport aux leviers 6 et 6' et des déflecteurs fixes 19 situés de part et d'autre de l'ensemble mobile en rotation sont représentés schématiquement sur la figure 1. Ces déflecteurs ferment latéralement, sans souci d'étanchéité, l'espace libre entre la roue centrale 1 et la couronne extérieure 4, 5 sur toute la partie inférieure de la presse jusqu'au voisinage des bobines de serrage 14,14' portées par les bogies 13,13'.

Un ou plusieurs dispositifs 20 de soufflage ou d'aspiration par dépression sont placés entre les bobines 14 et 14' et dirigés entre les anneaux 5 vers le bas de la presse.

Le fonctionnement de la presse est le suivant:

La roue 1 est entraînée en rotation dans le sens de la flèche F, entraînant pratiquement sans glissement la ceinture 4 et les anneaux 5 appliqués contre la jante 1 B grâce à l'effort de serrage fourni par le système 9 et retransmis par les leviers 6 et 6', 7 et 7' jusqu'aux bobines 14 et 14'qui tournent librement en prenant appui sur la périphérie des anneaux5.

Le produit à presser, imbibé de liquide, est introduit en E par des moyens non représentés et se trouve entrainé dans le sens de la flèche F, entre les déflecteurs 19, sous l'effet du rapprochement progressif de la jante 1 B et de la tôle perforée de la couronne extérieure 4, qui se déplacent dans le même sens et à des vitesses linéaires pratiquement égales.

Plus le produit se rapproche du point de serrage maximal, plus l'espace qui lui est réservé se réduit.

L'effort de serrage est donc progressif et prolongé tout le long du trajet du produit. L'expulsion du liquide se fait progressivement au travers de la ceinture perforée de la couronne 4. Compte tenu de l'angle faible formé par les parois des clinydres associés dans l'ensemble mobile en rotation, le produit n'a pas tendance à revenir en arrière.

Le liquide séparé ruisselle le long de la paroi extérieure de la ceinture perforée et se dirige vers le point bas de l'appareil oi_{'} il peut être recueilli par des moyens simples non représentés.

Vers la fin de l'opération, le produit est rassemblé en couche mince non malaxée ce qui favorise l'expulsion rapide d'une quantité de liquide élevée. Ce liquide est soit chassé vers le bas de la presse par les dispositifs de soufflage 20, soit aspiré par des dispositifs d'aspiration sous dépression non représentés. Grâce au système de serrage 9 réglable par des moyens classiques non représentés, on peut appliquer à la fin de l'opération de pressage une force connue et calibrée. Le produit pressé adhère plus ou moins aux parois de la jante 1 B et de la tôle perforée ceinturant la couronne 4. Les râcleurs souples 17 et 18 le détachent de ces parois et l'évacuent latéralement au point de sortie S.

Bien entendu, l'invention n'est nullement limitée au mode de réalisation décrit et représenté qui n'a été donné qu'à titre d'exemple.

## Revendications

1. Presse continue destinée à presser des produits quelconques, tels que par exemple légumes, fruits ou fourrages et du type comprenant une roue centrale (1) associée à une couronne extérieure (4) constituant avec la roue (1) un ensemble mobile en rotation de deux cylindres sensiblement tangents intérieurement et entre lesquels sont pressés lesdits produits, ladite couronne extérieure (4) étant appliquée radialement contre la roue centrale (1) au moyen d'un dispositif à galets ou analogues (13, 14) qui prennent extérieurement appui sur la couronne extérieure (4) et peuvent serrer celle-ci sur la roue centrale (1) d'une manière réglable au moyen d'un système de serrage agencé latéralement de part et d'autre de la roue (1) et de la couronne (4), caractérisée en ce que ledit système de serrage est constitué par une première paire de leviers (7, 7') attelés de façon pivotante sur des bogies ou supports (13, 13') de galets ou de bobines (14, 14') et par une deuxième paire de leviers (6, 6') susceptibles de pivoter librement autour de l'axe (2) de rotation de la roue (1), lesdites paires de leviers (6, 6' et 7, 7') tourillonnant chacune par l'une de leurs extrémités sur un axe commun (8) maintenu en position fixe et également réglable sur le bâti (3) de la presse pour modifier à volonté la position du point de serrage de la couronne (4) sur ladite roue (1), et par leur autre extrémité sur respectivement deux pivots (10, 11) associés à un moyen de serrage (9) pour rapprocher ou écarter les leviers (7, 7') des leviers (6, 6').

2. Presse selon la revendication 1, caractérisée en ce que l'axe commun précité (8) est maintenu sur le bâti (3) par l'intermédiaire d'une barre (15) munie de trous (16') constituant divers points de fixation (16) de la barre sur le bâti pour permettre une orientation de l'effort ou point de serrage de la couronne (4) sur la roue (1) suivant une direction pouvant être fixée depuis une position sensiblement verticale correspondant à une position haute des supports mobiles (13, 13') des bobines (14, 14') jusqu'à une position dépassant l'horizontale, à l'intérieur d'un angle d'environ 135°.

3. Presse selon la revendication 1 ou 2, caractérisée en ce que la périphérie de la jante (1B) de la roue centrale (1) présente un profil à génératrice ondulée, tandis que l'intérieur de la couronne extérieure (4) présente également un profil à génératrice ondulée analogue correspondant à celui de ladite jante.

4. Presse selon l'une des revendications 1 à 3, caractérisée en ce que la couronne extérieure précitée (4) est ceinturée notamment par des anneaux extérieurs avec lesquels coopèrent les bobines précitées (14,14').

5. Presse selon l'une des revendications précédentes, caractérisée en ce que des moyens (20) fixes ou mobiles d'essuyage, d'absorption, d'aspiration ou de soufflage pour l'enlèvement du liquide expulsé sont placés au voisinage du point de pression maximale, à l'extérieur de la couronne extérieure (4), de préférence entre les bobines (14,14') et entre les anneaux (5).

6. Presse selon la revendication 4 ou 5, caractérisée en ce que le profil extérieur des anneaux (5) a la forme de doubles tronc de cône opposés et le profil extérieur des bobines (14, 14') a également la forme de doubles troncs de cône opposés en rapport avec le profil extérieur des anneaux (5).

7. Presse selon l'une des revendications 1 à 6, caractérisée en ce que les bobines (14, 14') transmettant aux anneaux (5) l'effort de serrage sont entraînées en rotation dans un sens et à une vitesse en rapport avec le sens et la vitesse de rotation imprimés à la roue centrale (1 ).

## Patentansprüche

1. Stetige Presse zum Pressen von irgendwelchen Erzeugnissen wie zum Beispiel Gemüse, Früchten oder Futterpflanzen und der Bauart mit einem mittleren Rad (1), das einem äußeren Kranz (4) zugeordnet ist, welcher mit dem Rad (1) ein drehbares Ganzes von zwei innenseitig im wesentlich tangierenden Zylindern, zwischen welchen die besagten Erzeugnisse gepreßt werden, wobei der besagte äußere Kranz (4) radial an dem mittleren Rad (1) anliegt mittels einer Vorrichtung mit Rollen oder dergleichen (13. 14). die sich außenseitig an dem äußeren Kranz (4) abstützen und denselben gegen das mittlere Rad (1) drücken können, in einstellbarer Weise mittels einer seitlich beiderseits des Rads (1) und des Kranzes (4) angeordneten Spanneinrichtung, dadurch gekennzeichnet, daß die besagte Spanneinrichtung aus einem ersten Paar von schwenkbar an Drehgestellen bzw. Halterungen (13, 13') für Rollen oder Walzen (14) angekuppelten Hebeln (7, 7') und aus einem zweiten Paar von um die Drehachse (2) des Rades (1) frei schwenkbaren Hebeln (6, 6') besteht, wobei die besagten Paare von Hebeln (6, 6 und 7, 7') sich jedes mit einem ihrer Enden um eine gemeinsame ortsfeste Welle (8) drehen, welche ebenfalls am Pressegestell (3) einstellbar ist. um die Lage der Andruckstelle des Kranzes (4) an dem besagten Rad (1) willkürlich zu verändern, und sich mit ihrem anderen Ende jeweils auf zwei dem Spannmittel (9) zugeordneten Drehzapfen (10, 11) drehen, um die Hebel (7, 7 ) den Hebeln (6, 6') zu nähern oder von diesen zu entfernen.

2. Presse nach Anspruch 1, dadurch gekennzeichnet, daß die genannte gemeinsame Welle (8) an dem Gestell (3) über eine mit Löchern (16') versehene Stange (15) gehalten wird, wobei die Löcher verschiedene Befestigungsstellen (16) der Stange an dem Gestell bilden, um die Ausrichtung der Andruckkraft bzw. -stelle des Kranzes (4) an dem Rad (1) zu ermöglichen gemäß einer Richtung, die von einer im wesentlichen lotrechten, der oberen Lage der beweglichen Halterungen (13, 13') der Walzen (14, 14') entsprechenden Lage ab bis zu einer die Waagerechte innerhalb eines Winkels von ungefähr 135" überschreitenden Lage festlegbar ist.

3. Presse nach Anspruch 1 oder 2, dadurch gekennzeichnet, daß der Umfang der Felge (1B) des mittleren Rades (1) ein Profil mit einer wellenförmigen Erzeugenden aufweist, während die Innenseite des äußeren Kranzes (4) ebenfalls ein demjenigen der besagten Felge ähnliches entsprechendes Profil mit einer wellenförmigen Erzeugenden aufweist.

4. Presse nach einem der Ansprüche 1 bis 3, dadurch gekennzeichnet, daß der genannte äußere Kranz (4) von insbesondere äußeren Ringen, mit welchen die genannten Walzen (14, 14) zusammenwirken, umgürtelt ist.

5. Presse nach einem der vorangehenden Ansprüche, dadurch gekennzeichnet, daß feste oder bewegliche Wisch-, Aufnahme-, Saug-oder Blasmittel (20) zum Entfernen der ausgestoßenen Flüssigkeit im Bereich der Höchstdruckstelle außerhalb des äußeren Kranzes (4) und vorzugsweise zwischen den Walzen (14, 14') und zwischen den Ringen (5) angeordnet sind.

6. Presse nach Anspruch 4 oder 5, dadurch gekennzeichnet, daß das Außenprofil der Ringe (5) die Gestalt von doppelten entgegengesetzten Kegelstümpfen und das Außenprofil der Walzen (14, 14') ebenfalls die Gestalt von doppelten entgegengesetzten Kegelstümpfen im Zusammenhang mit dem Außenprofil der Ringe (5) hat.

7. Presse nach einem der Ansprüche 1 bis 6, dadurch gekennzeichnet, daß die die Andruckkraft an die Ringe (5) übertragenden Walzen (14, 14') in einer Richtung und mit einer Geschwindigkeit, die im Zusammenhang mit der Richtung und mit einer dem mittleren Rad (1) verliehenen Drehgeschwindigkeit sind, gedreht werden.

## Claims

1. Continuous press adapted to press any products whatsoever such for instance as vegetables, fruits or fodders and of the type comprising a central wheel (1) associated with an outer crown (4) forming together with the wheel (1) an assembly movable in rotation of two substantially inside tangential cylinders between which said products are pressed, said outer crown (4) being radially applied against the central wheel (1) by means of a device with rollers or the like (13, 14) which are bearing outside on the outer crown (4) and may adjustably clamp the latter to the central wheel (1) by means of a clamping system arranged laterally on either side of the wheel (1) and of the crown (4), characterized in that said clamping system consists of a first pair of levers (7, 7') pivotally coupled to boggies or supports (13, 13') for rollers or rolls (14, 14') and of a second: pair of levers (6, 6') adapted to freely pivot about the axis (2) of rotation of the wheel (1), said pairs of levers (6, 6' and 7, 7') being journaled each one with one of their ends onto a common shaft (8) kept in a stationary position and also adjustable on the frame (3) of the press so as to modify at will the position of the point of clamping the crown (4) onto said wheel (1), and with their other end onto two pivots (10, 11), respectively, associated with a clamping means (9) for moving the levers (7, 7') towards or away from the levers (6, 6').

2. Press according to claim 1, characterized in that said common shaft (8) is retained onto the frame (3) through the medium of a bar (15) provided with holes (16') forming various points (16) of fastening the bar onto the frame so as to allow an orientation of the force or the point of clamping the crown (4) onto the wheel (1). along a direction which may be fixed from a substantially vertical position corresponding to an upper position of the movable supports (13, 13') for the rolls (14, 14') to a position beyond the horizontal with an angle of about 135^{0.}

3. Press according to claim 1 or 2, characterized in that the periphery of the rim (1 B) of the central wheel (1) exhibits a profile with a wavy generating line whereas the inside of the outer crown (4) also exhibits a profile with. a wavy generating line similar and corresponding to that of said rim.

4. Press according to one of the claims 1 to 3, characterized in that said outer crown (4) is girdled in particular by outer rings with which the aforesaid rolls (14, 14') are co-operating.

5. Press according to one of the foregoing claims, characterized in that stationary or movable wiping, absorption, suction or blowing means for the removal of the expelled liquid are located in the vicinity of the point of maximum pressure outside of the outer crown (4), preferably between the rolls (14, 14') and between the rings (5). ;

6. Press according to claim 4 or 5, characterized in that the outer profile of the rings (5) has the shape of double opposite frustums of cone and the outer profile of the rolls (14,14') also has the shape of double opposite frustums of cone in relation to the outer profile of the rings (5).

7. Press according to one of claims 1 to 6, characterized in that the rolls (14, 14') transmitting to the rings (5) the clamping force are rotated in a direction and with a speed in relation to the direction and the speed of rotation imparted to the central wheel (1).
